# EUROPÄISCHE PATENTSCHRIFT

(11) **EP 4 562 340 B1**
(45) Veröffentlichungstag und Bekanntmachung des Hinweises auf die Patenterteilung: **03.12.2025**
(21) Anmeldenummer: 23769175.3
(22) Anmeldetag: 12.09.2023
(51) Int. Cl.: F21S 4/24, F21V 21/08, F21S 8/00, F21Y 103/10, F21Y 115/10

(54) **ECKUMLENKUNGSELEMENT FÜR EIN LED-LEUCHTBAND UND ZUGEHÖRIGE LEUCHTANORDNUNG**
CORNER DEFLECTION ELEMENT FOR AN LED LIGHTING STRIP AND ASSOCIATED LIGHTING ARRANGEMENT
ÉLÉMENT D'ANGLE POUR BANDE D'ÉCLAIRAGE À DEL ET SYSTÈME D'ÉCLAIRAGE ASSOCIÉ

(30) Priorität: 19.09.2022 DE 202022105253 U
(43) Veröffentlichungstag der Anmeldung: 04.06.2025
(73) Patentinhaber: Häfele Technology Solutions GmbH & Co KG, 70376 Stuttgart (DE)
(72) Erfinder: FREUDENBERGER, Sascha, 74321 Bietigheim-Bissingen (DE); FRECH, Simon, 73660 Urbach (DE)
(74) Vertreter: Kohler Schmid Möbus Patentanwälte
(86) Internationale Anmeldenummer: PCT/EP2023/074952
(87) Internationale Veröffentlichungsnummer: WO 2024/061684

(56) Entgegenhaltungen:
- CN-A- 115 013 749
- CN-U- 216 388 604
- KR-A- 20100 129 414
- ANONYMOUS: "Free STL file Hot Wheel Track 90 deg Turn, 10 deg Bank w/ Improved Joiner (100mm, 150mm, 200mm Radius)", 1 September 2020 (2020-09-01), XP093105186, Retrieved from the Internet <URL:https://cults3d.com/en/3d-model/game/hot-wheel-track-90-deg-turn-10-deg-bank-w-improved-joiner-100mm-150mm-200mm-radius> [retrieved on 20231123]
- ANONYMOUS: "Amazon.com: Hot Wheels Compatible 90 Degree Banked Turn (Blue) : Handmade Products", 1 March 2022 (2022-03-01), XP093105191, Retrieved from the Internet <URL:https://www.amazon.com/Wheels-Compatible-Degree-Banked-Turn/dp/B09W333D9D?th=1> [retrieved on 20231123]

## Beschreibung

Die Erfindung betrifft ein Leuchtband-Eckumlenkungselement für ein Leuchtband, insbesondere LED-Band, sowie auch eine zugehörige Leuchtanordnung mit einem solchen Leuchtband-Eckumlenkungselement.

Zur Beleuchtung der Innenräume von Möbeln dienen Leuchtbänder (z.B. LED-Leuchtbänder), die nur auf einer ihrer beiden Seiten mit Leuchtelementen bestückt sind. Die Leuchtbänder werden beispielsweise innenseitig an die Möbelwände angeklebt, allerdings können die Leuchtbänder in Innenecken nur undefiniert und damit nicht reproduzierbar verlegt werden. Das kann zu Verschattungen des Leuchtbands führen oder dazu führen, dass die mit Leuchtelementen bestückte Bandseite nicht wie gewünscht nach innen gerichtet ist. In solchen Fällen ergeben sich unausgeleuchtete bzw. nicht symmetrisch ausgeleuchtete Innenecken. Bisher wird das Problem dadurch behoben, dass zwei Leuchtbänder verlegt werden, die in den Innenecken mittels eines separaten Kupplungsstücks miteinander elektrisch verbunden werden. Dazu muss das Kupplungsstück in der Innenecke positioniert und fixiert werden.

Demgegenüber ist es die Aufgabe der vorliegenden Erfindung, ein Leuchtband in einer Innenecke ohne Unterbrechung des Leuchtbilds und ohne separate Kupplungsstücke möglichst einfach und mit wenig Montageaufwand zu verlegen.

Diese Aufgabe wird erfindungsgemäß durch ein Leuchtband-Eckumlenkungselement für ein Leuchtband, insbesondere LED-Band, gelöst, aufweisend:
- eine Unterseite, die eine plane Bodenfläche ausbildet, und
- eine oberseitige, insbesondere streifenförmige Führungsbahn für das Leuchtband, die zwei Bahnschenkel, welche bezüglich der planen Bodenfläche gegeneinander um einen Winkel zwischen ca. 45° und ca. 135°, insbesondere um ca. 90°, abgewinkelt sind, und einen zwischen den beiden Bahnschenkeln befindlichen Eckumlenkungsbahnabschnitt aufweist, welcher über die beiden Bahnschenkel hochsteht, wobei eine auf die plane Bodenfläche bezogene, nach innen abfallende Querneigung des Eckumlenkungsbahnabschnitts größer als eine nach innen abfallende Querneigung der beiden Bahnschenkel ist,
wobei die Kontur der Führungsbahn derart ausgebildet ist, dass ein der Führungsbahn folgendes Leuchtband auf der Führungsbahn aufliegt.

Erfindungsgemäß stellt die Führungsbahn sicher, dass das daran aufliegende Leuchtband stets mit seiner mit Leuchtelementen bestückten Seite nach außen orientiert ist und somit unausgeleuchtete oder verschattete Innenecken verhindert werden. Das Leuchtband wird am Eckumlenkungselement befestigt und in Anlage an der Führungsbahn gehalten. Der Montageaufwand von sich in der Richtung wechselnden Leuchtbändern wird deutlich verringert und erleichtert.

Aus der Veröffentlichung "Free STL file Hot Wheel Track 90 deg Turn, 10 deg Bank w/ Improved Joiner (100mm, 150mm, 200mm Radius)", 01. September 2020, XP093105186, gefunden im Internet (URL:https://cults3d.com/en/3d-model/game/hot-wheel-track-90-deg-turn-10-deg-bank-w-improved-joiner-100mm-150mm-200mm-radius), und aus der Veröffentlichung "Amazon.com: Hot Wheels Compatible 90 Degree Banked Turn (Blue) : Handmade Products", 01. März 2022, XP093105191, gefunden im Internet (URL:https://www.amazon.com/Wheels-Compatible-Degree-Banked-Turn/dp/B09W333D9D?th=1) sind Kurvenbahnumlenkelemente für eine HotWheel-Rennbahn bekannt, bei denen die äußere Bahnkante der Kurvenbahn einen größeren Kurvenradius und die innere Bahnkante der Kurvenbahn einen kleineren Kurvenradius aufweisen. Weiterer relevanter Stand der Technik findet sich in CN216388604 U, KR 20100129414 A und CN115013749 A.

Besonders vorteilhaft steigen die Außenkanten der beiden Bahnschenkel, gesehen in Bahnlängsrichtung vom freien Bahnende hin zum Eckumlenkungsbahnabschnitt, aufgrund der zunehmenden Querneigung bezüglich der planen Bodenfläche an. Die Innenkanten der beiden Bahnschenkel können (müssen aber nicht) unverändert auf der ursprünglichen Höhe der freien Bahnende bleiben und wandern zunehmend weiter nach außen, um so eine entlang der gesamten Führungsbahn gleichbleibende Breite der Führungsbahn sicherzustellen.

Vorzugsweise beträgt die Querneigung der freien Bahnenden der beiden Bahnschenkel zwischen 0° und ca. 5°, insbesondere 0°, und die Querneigung des Eckumlenkungsbahnabschnitts zwischen ca. 80° und 90°, insbesondere 90°.

Der Eckumlenkungsbahnabschnitt kann beispielsweise eine gerundete, insbesondere teilzylinderförmig gekrümmte, Innenecke als Auflagefläche für das Leuchtband aufweisen.

Besonders bevorzugt ist vorgesehen, dass, gesehen in Bahnlängsrichtung vom freien Bahnende der beiden Bahnschenkel hin zum Eckumlenkungsbahnabschnitt, die nach innen abfallende Querneigung der beiden Bahnschenkel kontinuierlich zunimmt und, insbesondere stufenlos, in die nach außen abfallende Querneigung des Eckumlenkungsbahnabschnitts übergeht, um so eine kontinuierliche Auflagefläche für das Leuchtband auszubilden.

Besonders bevorzugt weist das Eckumlenkungselement mindestens zwei erste Haken, welche die beiden Bahnschenkel jeweils seitlich übergreifen, und/oder mindestens einen zweiten Haken, der auf der der planen Bodenfläche abgewandten Seite des Eckumlenkungsbahnabschnitts den Eckumlenkungsbahnabschnitt seitlich übergreift, auf. Das Leuchtband wird mittels der ersten und/oder zweiten Haken in das Eckumlenkungselement eingehakt und in Anlage an der Führungsbahn gehalten. Der Montageaufwand von sich in der Richtung wechselnden Leuchtbändern wird deutlich verringert und erleichtert.

Besonders vorteilhaft steigen die Außenkanten der beiden Bahnschenkel, gesehen in Bahnlängsrichtung vom freien Bahnende hin zum Eckumlenkungsbahnabschnitt, aufgrund der zunehmenden Querneigung bis auf die Höhe des mindestens zweiten Hakens an. Die Innenkanten der beiden Bahnschenkel können (müssen aber nicht) unverändert auf der ursprünglichen Höhe der freien Bahnende bleiben und wandern zunehmend weiter nach außen, um so eine entlang der gesamten Führungsbahn gleichbleibende Breite der Führungsbahn sicherzustellen.

Die ersten Haken können die beiden Bahnschenkel jeweils von den Innenseiten und/oder Außenseiten der beiden Bahnschenkel her seitlich übergreifen, und zwar bevorzugt jeweils an den freien Bahnenden der beiden Bahnschenkel.

Um Material einzusparen und den Herstellungsprozess zu erleichtern, können die Bahnschenkel und/oder der Eckumlenkungsbahnabschnitt mindestens eine Aussparung aufweisen.

Besonders bevorzugt ist zumindest der Eckumlenkungsbahnabschnitt, insbesondere das gesamte Eckumlenkungselement, spiegelsymmetrisch zu einer Ebene, die rechtwinklig zu der planen Bodenfläche verläuft und in der die Winkelhalbierende des Winkels liegt. Durch diese Maßnahme ergibt sich ein entsprechend spielegelsymmetrisches Leuchtbild.

Das Eckumlenkungselement kann besonders vorteilhaft ein einstückiges Spritzgussteil aus Kunststoff, insbesondere aus transparentem Kunststoff, sein.

Vorzugsweise sind die plane Bodenfläche und/oder die Führungsbahn als selbstklebende Klebefläche ausgebildet, z.B. indem an der planen Bodenfläche oder an der Führungsbahn eine doppelseitige Klebefolie angeklebt ist.

Die Erfindung betrifft auch eine Leuchtanordnung mit einer um einen Winkel zwischen ca. 45° und ca. 135°, insbesondere um ca. 90°, abgewinkelten Innenecke, mit einem entlang der Innenecke verlegten Leuchtband, insbesondere LED-Leuchtband, und mit einem wie oben ausgebildeten Eckumlenkungselement, das an der Innenecke befestigt, insbesondere angeklebt ist, wobei das Leuchtband am Eckumlenkungselement befestigt ist und an der Führungsbahn anliegt. Die mit LEDs bestückte Oberseite des LED-Leuchtbands weist in der Innenecke nach innen, so dass sich ein durchgehendes Leuchtband ergibt, welches auch in der Innenecke nicht unterbrochen ist.

Vorzugsweise ist das Leuchtband mittels der ersten und/oder zweiten Haken in das Eckumlenkungselement eingehakt und/oder auf die Führungsbahn geklebt.

In vorteilhaften Ausführungsformen ist die Innenecke durch eine abgewinkelte Profilnut mit einem Nutgrund gebildet, an dem das Eckumlenkungselement befestigt, insbesondere angeklebt ist.

Weitere Vorteile der Erfindung ergeben sich aus der Beschreibung, den Ansprüchen und der Zeichnung. Ebenso können die vorstehenden genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fign. 1a-1c: das erfindungsgemäße Eckumlenkungselement in einer perspektivischen Ansicht (Fig. 1a), in einer Draufsicht (Fig. 1b) und in einer Seitenansicht (Fig. 1c);
- Fign. 2a, 2b: das erfindungsgemäße Eckumlenkungselement mit einem daran geführten LED-Band in einer perspektivischen Ansicht (Fig. 2a) und in einer Draufsicht (Fig. 2b); und
- Fign. 3a-3c: eine Leuchtanordnung mit einem LED-Band, das mittels des erfindungsgemäßen Eckumlenkungselements in einer Innenecke verlegt ist.

Das in **Fign. 1a-1c** gezeigte Eckumlenkungselement **1** dient zur definierten Eckumlenkung eines LED-Leuchtbands in einer Innenecke einer Leuchtanordnung und ist vorzugsweise ein Spritzgussteil aus transparentem Kunststoff.

Das hier lediglich beispielhaft als Winkelkörper ausgebildete Eckführungselement 1 weist eine Unterseite, die eine plane Bodenfläche **2** ausbildet, und eine oberseitige, hier lediglich beispielhaft streifenförmige Führungsbahn **3** für das Leuchtband auf. Die Führungsbahn 3 umfasst zwei Bahnschenkel **4,** welche bezüglich der planen Bodenfläche 2 gegeneinander um einen Winkel **α** zwischen ca. 45° und ca. 135°, hier um 90°, abgewinkelt sind, und einen zwischen den beiden Bahnschenkeln 4 befindlichen Inneneckenbahnabschnitt **5** aufweist, welcher über die beiden Bahnschenkel 4 hochsteht. Wie gezeigt, kann der Eckumlenkungsbahnabschnitt 5 innenseitig gerundet ausgebildet sein, also um eine Krümmungsachse **6** nach innen gekrümmt sein, die rechtwinklig (oder auch schräg) zur planen Bodenfläche 2 verläuft. Vorzugsweise ist der Eckumlenkungsbahnabschnitt 5 teilzylinderförmig gerundet. Die Führungsbahn 3 kann optional durch Seitenkanten des Eckführungselements 1 oder durch eine Nut im Eckführungselement 1 definiert sein.

Die auf die plane Bodenfläche 2 bezogene Querneigung der freien Bahnenden **7** der beiden Bahnschenkel 4 beträgt 0°, wohingegen der Eckumlenkungsbahnabschnitt 5 eine nach außen abfallende Querneigung von ca. 90° aufweist. Gesehen in Bahnlängsrichtung vom freien Bahnende 7 der beiden Bahnschenkel 4 hin zum Eckumlenkungsbahnabschnitt 5 steigt die nach außen abfallende Querneigung der beiden Bahnschenkel 4 kontinuierlich an und geht, insbesondere stufenlos, in die Querneigung des Eckumlenkungsbahnabschnitts 5 über. Mit anderen Worten schwenkt in Fig. 1 die Führungsbahn 3 von waagerecht an dem einen freien Bahnende 7 zu senkrecht im Eckumlenkungsbahnabschnitt 5 und wieder zurück zu waagerecht an dem anderen freien Bahnende 7.

Das Eckumlenkungselement 1 weist jeweils zwei erste Haken **8** auf, die jeweils von den Außenseiten der beiden Bahnschenkel 4 her die freien Bahnenden 7 seitlich, also in Querrichtung, übergreifen, und zwar in einem Abstand **d,** der geringfügig größer als die Banddicke **D** (Fig. 2a) des zu führenden LED-Leuchtbands ist. Das Eckumlenkungselement 1 weist ferner auf der der planen Bodenfläche 2 abgewandten Seite des Eckumlenkungsbahnabschnitts 5 einen hier mittig angeordneten, zweiten Haken **9** auf, der den Eckumlenkungsbahnabschnitt 5 seitlich übergreift, und zwar in einem Abstand d, der geringfügig größer als die Banddicke D des zu führenden LED-Leuchtbands 15 ist. Vorzugsweise erstreckt sich der zweite Haken 9 entlang des gerundeten Eckumlenkungsbahnabschnitts 5 und ist entsprechend dem Eckumlenkungsbahnabschnitt 5 gerundet.

Wie in Fig. 1a gezeigt, steigen die Außenkanten **10** der beiden Bahnschenkel 4, gesehen in Bahnlängsrichtung vom freien Bahnende 7 hin zum Eckumlenkungsbahnabschnitt 5, aufgrund der zunehmenden Querneigung bis auf die Höhe des zweiten Hakens 9 an. Die Innenkanten **11** der beiden Bahnschenkel 4 bleiben hingegen unverändert auf der ursprünglichen Höhe der freien Bahnende 7, aber wandern zunehmend weiter nach außen, um so eine entlang der gesamten Führungsbahn 3 gleichbleibende Breite **b** der Führungsbahn 3 sicherzustellen.

Wie in Fig. 1a gestrichelt angedeutet, kann der Eckumlenkungsbahnabschnitt 5 eine zentrale Aussparung **12** aufweisen, um Material zu sparen und den Herstellungsprozess zu erleichtern. Alternativ oder zusätzlich können auch die beiden Bahnschenkel 4 solche Aussparungen aufweisen.

Vorzugsweise ist der Eckumlenkungsbahnabschnitt 5, und insbesondere das gesamt Eckumlenkungselement 1, spiegelsymmetrisch zu einer Ebene **13,** die rechtwinklig zu der planen Bodenfläche 2 verläuft und in der die Winkelhalbierende des Winkels α liegt.

Wie in Fig. 1c gezeigt, kann an der planen Bodenfläche 2 eine doppelseitige Klebefolie **14** angeklebt sein, so dass die plane Bodenfläche 2 selbstklebend ausgeführt ist.

Im gezeigten Ausführungsbeispiel ist das Eckumlenkungselement 1 ein Winkelkörper mit zwei Winkelschenkeln, deren Unterseiten die plane Bodenfläche 2 und deren Oberseiten die Führungsbahn 3 ausbilden.

In **Fign. 2a, 2b** ist ein LED-Leuchtband **15,** das auf seiner Oberseite mit LEDs (nicht gezeigt) bestückt ist, auf die Führungsbahn 3 aufgelegt und mittels der ersten und zweiten Haken 8, 9 in Anlage an der Führungsbahn 3 gehalten. Die Kontur der Führungsbahn 3 entspricht dabei der Bandkontur des LED-Leuchtbands 15, in die sich das LED-Leuchtband 15 aufgrund seiner Eigensteifigkeit selbsttätig verwindet, wenn seine beiden Bahnschenkel 4, jeweils mit der LED-bestückten Oberseite nach oben, unter dem Winkel α ausgerichtet sind. Das LED-Leuchtband 15 ist mittels der ersten und zweiten Haken 8, 9 in das Eckumlenkungselement 1 eingehakt und liegt mit seiner nicht mit LEDs bestückte Unterseite an der Führungsbahn 3 an.

Alternativ oder zusätzlich zum Einhaken kann das LED-Leuchtband 15 auch auf die Führungsbahn 3 geklebt sein.

In **Fign. 3a-3c** ist eine Leuchtanordnung **20** mit einer um einen Winkel α zwischen ca. 45° und ca. 135°, hier um 90°, abgewinkelten Innenecke **21,** mit einem entlang der Innenecke 21 verlegten LED-Leuchtband 15 und mit einem Eckumlenkungselement 1 gezeigt. Das Eckumlenkungselement 1 samt des darin eingehakten LED-Leuchtbands 15 ist an der Innenecke 21 befestigt, z.B. mittels der doppelseitigen Klebefolie 14.

Die Innenecke 21 kann beispielsweise, wie im Ausführungsbeispiel gezeigt, durch eine abgewinkelte Profilnut **22** eines Profilrahmens **23** (z.B. aus Metall wie Aluminium), gebildet sein. Beispielsweise hat das LED-Leuchtband 15 eine Breite b von 8 mm und die Profilnut 22 einen inneren Profilquerschnitt von mindestens 10mm x 10mm. Das mit der LED-bestückten Oberseite nach oben in die Profilnut 22 eingelegte LED-Leuchtband 15 liegt am Nutgrund **24** der Profilnut 22 an und ist beispielsweise mittels der doppelseitigen Klebefolie 14 am Nutgrund 24 angeklebt. An der Innenecke 21 ist das LED-Leuchtband 15 mittels des an den Nutgrund 24 angeklebten Eckumlenkungselements 1 definiert umgelenkt. Die mit LEDs bestückte Oberseite des LED-Leuchtbands 15 weist in der Profilnut 22 nach oben und in der Innenecke 21 nach innen, so dass sich insgesamt ein durchgehendes Leuchtband ergibt, welches auch in der Innenecke 21 nicht unterbrochen ist. Unausgeleuchtete Innenecken werden somit in der Leuchtanordnung 20 vermieden. Die Profilnut 22 kann mit einer hier nicht gezeigten lichtdurchlässigen Abdeckung verschlossen werden.

## Patentansprüche

1. Leuchtband-Eckumlenkungselement (1) für ein Leuchtband (15), insbesondere LED-Band, aufweisend:
- eine Unterseite, die eine plane Bodenfläche (2) ausbildet, und
- eine oberseitige, insbesondere streifenförmige Führungsbahn (3) für das Leuchtband (15), die zwei Bahnschenkel (4), welche bezüglich der planen Bodenfläche (2) gegeneinander um einen Winkel (α) zwischen ca. 45° und ca. 135°, insbesondere um ca. 90°, abgewinkelt sind, und einen zwischen den beiden Bahnschenkeln (4) befindlichen Eckumlenkungsbahnabschnitt (5) aufweist, welcher über die beiden Bahnschenkel (4) hochsteht, wobei eine auf die plane Bodenfläche (2) bezogene, nach außen abfallende Querneigung des Eckumlenkungsbahnabschnitts (5) größer als eine nach außen abfallende Querneigung der beiden Bahnschenkel (4) ist,
wobei die Kontur der Führungsbahn (3) derart ausgebildet ist, dass ein der Führungsbahn (3) folgendes Leuchtband (15) auf der Führungsbahn (3) aufliegt.

2. Leuchtband-Eckumlenkungselement (1) nach Anspruch 1, **dadurch gekennzeichnet, dass** die Führungsbahn (3) eine außenseitige Bahnkante und eine innenseitige Bahnkante aufweist, die gleich lang sind.

3. Leuchtband-Eckumlenkungselement (1) nach Anspruch 1 oder 2, **dadurch gekennzeichnet, dass**, gesehen in Bahnlängsrichtung von den freien Bahnenden (7) der beiden Bahnschenkel (4) hin zum Eckumlenkungsbahnabschnitt (5), die Außenkanten (10) der beiden Bahnschenkel (4) bezüglich der planen Bodenfläche (2) ansteigen und die Innenkanten (11) der beiden Bahnschenkel (4) zunehmend weiter nach außen wandern.

4. Leuchtband-Eckumlenkungselement (1) nach einem der vorhergehenden Ansprüche, **dadurch gekennzeichnet, dass** die Querneigung der freien Bahnenden (7) der beiden Bahnschenkel (4) zwischen 0° und ca. 5°, insbesondere 0°, beträgt.

5. Leuchtband-Eckumlenkungselement (1) nach einem der vorhergehenden Ansprüche, **dadurch gekennzeichnet, dass** die Querneigung des Eckumlenkungsbahnabschnitts (5) zwischen ca. 80° und 90°, insbesondere 90°, beträgt.

6. Leuchtband-Eckumlenkungselement (1) nach einem der vorhergehenden Ansprüche, **dadurch gekennzeichnet, dass** der Eckumlenkungsbahnabschnitt (5) eine gerundete, insbesondere teilzylinderförmig gekrümmte, Innenecke aufweist.

7. Leuchtband-Eckumlenkungselement (1) nach einem der vorhergehenden Ansprüche, **dadurch gekennzeichnet, dass**, gesehen in Bahnlängsrichtung vom freien Bahnende (7) der beiden Bahnschenkel (4) hin zum Eckumlenkungsbahnabschnitt (5), die nach außen abfallende Querneigung der beiden Bahnschenkel (4) kontinuierlich zunimmt und, insbesondere stufenlos, in die nach außen abfallende Querneigung des Eckumlenkungsbahnabschnitts (5) übergeht.

8. Leuchtband-Eckumlenkungselement (1) nach einem der vorhergehenden Ansprüche, **gekennzeichnet durch** mindestens zwei erste Haken (8), welche die beiden Bahnschenkel (4) jeweils seitlich übergreifen, und/oder mindestens einen zweiten Haken (9), der auf der der planen Bodenfläche (2) abgewandten Seite des Eckumlenkungsbahnabschnitts (5) den Eckumlenkungsbahnabschnitt (5) seitlich übergreift.

9. Leuchtband-Eckumlenkungselement (1) nach einem der vorhergehenden Ansprüche, **dadurch gekennzeichnet, dass** die Bahnschenkel (4) und/oder der Eckumlenkungsbahnabschnitt (5) mindestens eine Aussparung (12) aufweisen.

10. Leuchtband-Eckumlenkungselement (1) nach einem der vorhergehenden Ansprüche, **dadurch gekennzeichnet, dass** zumindest der Eckumlenkungsbahnabschnitt (5), insbesondere das Leuchtband-Eckumlenkungselement (1), spiegelsymmetrisch zu einer Ebene (13) ist, die rechtwinklig zu der planen Bodenfläche (2) verläuft und in der die Winkelhalbierende des Winkels (α) liegt.

11. Leuchtband-Eckumlenkungselement (1) nach einem der vorhergehenden Ansprüche, **dadurch gekennzeichnet, dass** das Leuchtband-Eckumlenkungselement (1) ein Spritzgussteil aus Kunststoff, insbesondere aus transparentem Kunststoff, ist.

12. Leuchtband-Eckumlenkungselement (1) nach einem der vorhergehenden Ansprüche, **dadurch gekennzeichnet, dass** die plane Bodenfläche (2) und/oder die Führungsbahn (3) als Klebefläche ausgebildet sind.

13. Leuchtanordnung (20) mit einer um einen Winkel (α) zwischen ca. 45° und ca. 135°, insbesondere um ca. 90°, abgewinkelten Innenecke (21), mit einem entlang der Innenecke (21) verlegten Leuchtband (15), insbesondere LED-Band, und mit einem Leuchtband-Eckumlenkungselement (1) nach einem der vorhergehenden Ansprüche, das an der Innenecke (21) befestigt, insbesondere angeklebt ist, wobei das Leuchtband (15) am Leuchtband-Eckumlenkungselement (1) befestigt ist und an der Führungsbahn (3) anliegt.

14. Leuchtanordnung (20) nach Anspruch 13, **dadurch gekennzeichnet, dass** das Leuchtband (15) mittels der ersten und/oder zweiten Haken (8, 9) in das Leuchtband-Eckumlenkungselement (1) eingehakt ist und/oder auf die Führungsbahn (3) geklebt ist.

15. Leuchtanordnung (20) nach Anspruch 13 oder 14, **dadurch gekennzeichnet, dass** die Innenecke (21) durch eine abgewinkelte Profilnut (22) mit einem Nutgrund (24) gebildet ist, an dem das Leuchtband-Eckumlenkungselement (1) befestigt, insbesondere daran angeklebt ist.

## Claims

1. A lighting strip corner deflection element (1) for a lighting strip (15), in particular an LED strip, comprising:
- a lower side, which forms a flat base surface (2), and
- an in particular strip-shaped, upper-side guide track (3) for the lighting strip (15), which has two track legs (4) that are angled against each other in relation to the flat base surface (2) by an angle (α) of between about 45° and about 135°, in particular by about 90°, and a corner deflection track section (5) which is located between the two track legs (4) and stands upright above the two track legs (4), wherein an outwardly downward sloping transverse inclination of the corner deflection track section (5) relative to the flat base surface (2) is greater than an outwardly downward sloping transverse inclination of the two track legs (4),
wherein the contour of the guide track (3) is formed such that a lighting strip (15) which follows the guide track (3) bears on the guide track (3).

2. The lighting strip corner deflection element (1) as claimed in claim 1, **characterized in that** the guide track (3) has an outer track edge and an inner track edge which have the same length.

3. The lighting strip corner deflection element (1) as claimed in claim 1 or 2, **characterized in that**, as seen in the track length direction from the free track ends (7) of the two track legs (4) to the corner deflection track section (5), the outer edges (10) of the two track legs (4) rise in relation to the flat base surface (2) and the inner edges (11) of the two track legs (4) migrate increasingly further outward.

4. The lighting strip corner deflection element (1) as claimed in one of the preceding claims, **characterized in that** the transverse inclination of the free track ends (7) of the two track legs (4) is between 0° and about 5°, in particular 0°.

5. The lighting strip corner deflection element (1) as claimed in one of the preceding claims, **characterized in that** the transverse inclination of the corner deflection track section (5) is between about 80° and 90°, in particular 90°.

6. The lighting strip corner deflection element (1) as claimed in one of the preceding claims, **characterized in that** the corner deflection track section (5) has a rounded, in particular partially cylindrically curved inner corner.

7. The lighting strip corner deflection element (1) as claimed in one of the preceding claims, **characterized in that**, as seen in the track length direction from the free track end (7) of the two track legs (4) to the corner deflection track section (5), the outwardly downward sloping transverse inclination of the two track legs (4) increases continuously and transitions, in particular steplessly, into the outwardly downward sloping transverse inclination of the corner deflection track section (5).

8. The lighting strip corner deflection element (1) as claimed in one of the preceding claims, **characterized by** at least two first hooks (8), which each engage laterally over the two track legs (4), and/or at least one second hook (9) which engages laterally over the corner deflection track section (5) on the side of the corner deflection track section (5) facing away from the flat base surface (2).

9. The lighting strip corner deflection element (1) as claimed in one of the preceding claims, **characterized in that** the track legs (4) and/or the corner deflection track section (5) have at least one recess (12).

10. The lighting strip corner deflection element (1) as claimed in one of the preceding claims, **characterized in that** at least the corner deflection track section (5), in particular the lighting strip corner deflection element (1), is mirror-symmetric with respect to a plane (13) that runs at a right angle with respect to the flat base surface (2) and in which the angle bisector of the angle (α) lies.

11. The lighting strip corner deflection element (1) as claimed in one of the preceding claims, **characterized in that** the lighting strip corner deflection element (1) is an injection-molded part made of plastic, in particular transparent plastic.

12. The lighting strip corner deflection element (1) as claimed in one of the preceding claims, **characterized in that** the flat base surface (2) and/or the guide track (3) are formed as an adhesive surface.

13. A lighting arrangement (20) comprising an inner corner (21) angled by an angle (α) of between about 45° and about 135°, in particular by about 90°, a lighting strip (15), in particular an LED strip, laid along the inner corner (21), and a lighting strip corner deflection element (1) as claimed in one of the preceding claims, which is fastened, in particular adhesively bonded, on the inner corner (21), wherein the lighting strip (15) is fastened on the lighting strip corner deflection element (1) and bears on the guide track (3).

14. The lighting arrangement (20) as claimed in claim 13, **characterized in that** the lighting strip (15) is hooked into the lighting strip corner deflection element (1) by means of the first and/or second hooks (8, 9) and/or adhesively bonded onto the guide track (3).

15. The lighting arrangement as claimed in claim 13 or 14, **characterized in that** the inner corner (21) is formed by an angled profile groove (22) having a groove bottom (24) on which the lighting strip corner deflection element (1) is fastened, in particular adhesively bonded thereon.

## Revendications

1. Élément de renvoi d'angle de bande lumineuse (1) destiné à une bande lumineuse (15), en particulier à une bande LED, comprenant :
- une face inférieure formant une surface de fond plane (2), et
- une piste de guidage supérieure (3), en particulier en forme de bandelette, destinée à la bande lumineuse (15), laquelle piste de guidage présente deux branches de piste (4) qui sont coudées l'une par rapport à l'autre selon un angle (α) compris entre environ 45° et environ 135°, en particulier d'environ 90°, par rapport à la surface de fond plane (2), et une section de piste de renvoi d'angle (5) située entre les deux branches de piste (4) et dépassant les deux branches de piste (4), une inclinaison, transversale par rapport à la surface de fond plane (2) et descendant vers l'extérieur, de la section de piste de renvoi d'angle (5) étant supérieure à une inclinaison transversale, descendant vers l'extérieur, des deux branches de piste (4),
le contour de la piste de guidage (3) étant formé de telle manière qu'une bande lumineuse (15) qui suit la piste de guidage (3) repose sur la piste de guidage (3).

2. Élément de renvoi d'angle de bande lumineuse (1) selon la revendication 1, **caractérisé en ce que** la piste de guidage (3) présente un bord de piste extérieur et un bord de piste intérieur qui sont de la même longueur.

3. Élément de renvoi d'angle de bande lumineuse (1) selon la revendication 1 ou 2, **caractérisé en ce que**, vu dans le sens longitudinal de piste, depuis les extrémités de piste (7) libres des deux branches de piste (4) jusqu'à la section de piste de renvoi d'angle (5), les bords extérieurs (10) des deux branches de piste (4) montent par rapport à la surface de fond plane (2) et les bords intérieurs (11) des deux branches de piste (4) migrent vers l'extérieur de manière croissante.

4. Élément de renvoi d'angle de bande lumineuse (1) selon l'une quelconque des revendications précédentes, **caractérisé en ce que** l'inclinaison transversale des extrémités de piste (7) libres des deux branches de piste (4) est comprise entre 0° et environ 5°, en particulier est de 0°.

5. Élément de renvoi d'angle de bande lumineuse (1) selon l'une quelconque des revendications précédentes, **caractérisé en ce que** l'inclinaison transversale de la section de piste de renvoi d'angle (5) est comprise entre environ 80° et 90°, en particulier est de 90°.

6. Élément de renvoi d'angle de bande lumineuse (1) selon l'une quelconque des revendications précédentes, **caractérisé en ce que** la section de piste de renvoi d'angle (5) présente un coin intérieur arrondi, en particulier courbé en forme de cylindre partiel.

7. Élément de renvoi d'angle de bande lumineuse (1) selon l'une quelconque des revendications précédentes, **caractérisé en ce que**, vu dans la direction longitudinale de piste depuis l'extrémité de piste (7) libre des deux branches de piste (4) jusqu'à la section de piste de renvoi d'angle (5), l'inclinaison transversale, descendant vers l'extérieur, des deux branches de piste (4) augmente de manière continue et se transforme, en particulier sans palier, en l'inclinaison transversale, descendant vers l'extérieur, de la section de piste de renvoi d'angle (5).

8. Élément de renvoi d'angle de bande lumineuse (1) selon l'une quelconque des revendications précédentes, **caractérisé par** au moins deux premiers crochets (8), qui chevauchent respectivement de manière latérale les deux branches de piste (4), et/ou par au moins un deuxième crochet (9) qui chevauche latéralement la section de piste de renvoi d'angle (5) sur le côté de la section de piste de renvoi d'angle (5) qui est opposé à la surface de fond plane (2).

9. Élément de renvoi d'angle de bande lumineuse (1) selon l'une quelconque des revendications précédentes, **caractérisé en ce que** les branches de piste (4) et/ou la section de piste de renvoi d'angle (5) présente(nt) au moins un évidement (12).

10. Élément de renvoi d'angle de bande lumineuse (1) selon l'une quelconque des revendications précédentes, **caractérisé en ce qu'**au moins la section de piste de renvoi d'angle (5), en particulier l'élément de renvoi d'angle de bande lumineuse (1), présente une symétrie de miroir par rapport à un plan (13) qui s'étend perpendiculairement à la surface de fond plane (2) et dans lequel se trouve la bissectrice de l'angle (α).

11. Élément de renvoi d'angle de bande lumineuse (1) selon l'une quelconque des revendications précédentes, **caractérisé en ce que** l'élément de renvoi d'angle de bande lumineuse (1) est une pièce moulée par injection en plastique, en particulier en plastique transparent.

12. Élément de renvoi d'angle de bande lumineuse (1) selon l'une quelconque des revendications précédentes, **caractérisé en ce que** la surface de fond plane (2) et/ou la piste de guidage (3) est/sont réalisée(s) sous la forme d'une surface adhésive.

13. Dispositif lumineux (20) avec un coin intérieur (21) incliné selon un angle (α) compris entre environ 45° et environ 135°, en particulier d'environ 90°, avec une bande lumineuse (15), en particulier une bande LED, posée le long du coin intérieur (21) et avec un élément de renvoi d'angle de bande lumineuse (1) selon l'une quelconque des revendications précédentes qui est fixé, en particulier collé, au niveau du coin intérieur (21), la bande lumineuse (15) étant fixée à l'élément de renvoi d'angle de bande lumineuse (1) et reposant sur la piste de guidage (3).

14. Dispositif lumineux (20) selon la revendication 13, **caractérisé en ce que** la bande lumineuse (15) est accrochée dans l'élément de renvoi d'angle de bande lumineuse (1) au moyen des premier et/ou deuxième crochets (8, 9) et/ou est collée sur la piste de guidage (3).

15. Dispositif lumineux (20) selon la revendication 13 ou 14, **caractérisé en ce que** le coin intérieur (21) est formé par une rainure profilée (22) coudée avec un fond de rainure (24) sur lequel est fixé, en particulier collé, l'élément de renvoi d'angle de bande lumineuse (1).
